# EUROPÄISCHE PATENTSCHRIFT

(11) **EP 2 666 211 B1**
(45) Veröffentlichungstag und Bekanntmachung des Hinweises auf die Patenterteilung: **03.05.2017**
(21) Anmeldenummer: 11804646.5
(22) Anmeldetag: 20.12.2011
(51) Int. Cl.: H01R 25/16, H01R 4/64

(54) **STROMSCHIENENANORDUNG**
CONDUCTOR RAIL ASSEMBLY
ENSEMBLE RAIL CONDUCTEUR

(30) Priorität: 17.01.2011 DE 102011008714
(43) Veröffentlichungstag der Anmeldung: 27.11.2013
(73) Patentinhaber: Bruegelmann, Dirk, 42897 Remscheid (DE)
(72) Erfinder: Bruegelmann, Dirk, 42897 Remscheid (DE)
(74) Vertreter: Schmidt, Karl Michael
(86) Internationale Anmeldenummer: PCT/EP2011/006427
(87) Internationale Veröffentlichungsnummer: WO 2012/097846

(56) Entgegenhaltungen:
- GB-A- 2 344 001
- US-A- 5 151 043
- US-B1- 7 819 676

## Beschreibung

Die Erfindung betrifft ein Stromschienenanordnung, gemäß Oberbegriff des Patentanspruches 1.

Im Messe- und Bühnenbau werden modulare Traversensysteme verwendet, um die Raumabgrenzungen sowie Beleuchtungen, Tontechnik und Medientechnik anzubringen. Ein solches System ist auf der Webseite www.traversen-discount.com dargestellt. Das Traversensystem besteht aus einem Sortiment von ggfs verschieden langen Traversen, die dann zusammenfügbar sind und so ein gesamter Traversenaufbau vor Ort erfolgen kann. Dabei werden die elektrischen Leitungen für die Beleuchtung und/oder Akustik und/oder Medientechnik, sowie ggfs Datenleitungen gesondert mittels Kabeln verlegt, die an den Traversen befestigt werden.
Die Verlegung von Einzelkabeln ist aufwändig und oftmals auch sicherheitstechnisch nicht hinreichend. Aus sicherheitstechnischen Gründen sind solche Traversenkonstruktionen auch elektrisch zu erden.
Auch aus der wo 2010/144261 A1 ist ein so ausgeführtes Traversenssystem bekannt.

Aus der US 7 819. 676 B1 ist ein Stromverteilersystem in Form einer Stromschiene bekannt. Das Gehäuse selbst ist dabei geerdet. Diese Stromschiene ist ein starres nicht modulares, sondern nur abzweigbares System, welches im Messe- und Ladenbau nicht verwendbar ist.

Aus dem US-Patent 5 151 043 ist eine Stromschiene bekannt, die lediglich aufsteckbare Stromkontaktelemente aufweist.

Aus der UK 2 344 001 A ist eine Stromschiene bekannt, welche an den Enden Stecker zur elektrischen Verbindung und Verlängerung der Stromschiene aufweist. Das Gehäuse ist dabei geerdet, aber das System ist verlängerbar, aber nicht modular.

Aus der DE 692 04 010 T2 ist eine Stromschiene bekannt, mit elektrischen Leitungen innerhalb eines längs erstreckten geschlossenen Gehäuses, wobei das Gehäuse die elektrischen Leitungen umgibt und an dessen Enden Steckkontakte angeordnet sind. Eine solche Stromschiene eignet sich zur mechanischen Befestigung an einer Traversenanordnung wie sie aus dem Messebau bekannt ist. Hierzu enthält diese Stromschiene integrierte mechanische, elektrisch leitende und geerdete, mit Schutzleiter versehene Befestigungselemente.

Diesbezügliche Traversen für den Laden- und Messebau sind außerdem aus der DE 19938970 A1 und aus der DE 20 2004 018 016 U1 bekannt.

Insbesondere die mechanische Befestigung von Stromschienen an Metall-Traversen bedingt aus Sicherheitsgründen, dass diese geerdet werden müssen. Hierzu sind die Traversen zusätzlich zu erden bzw eine elektrisch leitende, und einen erwartbaren maximalen Kurzschlussstrom trägfähige Verbindung zum Schutzleiter oder der Erde herzustellen. Da dies ein gesonderter Installationsschritt ist, aber von erheblicher sicherheitstechnischer Bedeutung ist, darf dieser auch im Zuge menschlichen Versagens nicht vergessen werden.

Darüber hinaus ist aus der DE 20 2004 018 016 U1 bekannt, innerhalb der Traverse auch eine Stromschiene zu integrieren.

Dabei ist die Stromschiene oder Stromschienenanorndung in einer der sogenannten Gurtrohre derart mit integriert, dass das Gurtrohr über die gesamte Länge geschlitzt ist. Ein ganz erheblicher Nachteil resultiert aus dieser bekannten integrierten Stromschiene. Durch die Längsschlitzung ist das Rohr und mit dem auch die Traverse in ihrer Statik deutlich geschwächt.
Der Erfindung liegt die Aufgabe zugrunde, bei einer Stromschienenanordnung für die Anwendung im Messe- und Ladenbau einerseits die Kabelverlegung erheblich zu vereinfachen und anderseits die sicherheitstechnischen Aspekte zur Leistungsverteilung und Erdung mit zu berücksichtigen, ohne dabei die Statik zu schwächen.
Die gestellte Aufgabe wird bei einer Stromschiene der gattungsgemäßen Art erfindungsgemäß durch die kennzeichnenden Merkmale des Anspruches 1 gelöst. Weitere vorteilhafte Ausgestaltungen sind in den abhängigen Ansprüchen angegeben.
Kern der Erfindung ist, dass die Stromschiene als elektrisches Leitungssystem für ein aus zusammensteckbaren Traversen bestehendes Traversensystem im Messe- und Ladenbau eingesetzt wird, derart, dass die Stromschiene ebenso modular und steckbar ist, wie das Traversensystem selbst, indem die elektrischen Steckkontakte der in der Traverse angeordneten und befestigten Stromschien in etwa auf derselben Ebene sind, wie die mechanischen Ankopplungsstellen der Traversen, und dass durch Befestigung der Stromschiene bzw des Stromschienengehäuses (2) an der Traverse (1) eine Zwangserdung des Traversensystems gegeben ist.
Mit der zur Traverse quasi parallel verlaufenden erfindungsgemäßen Stromschiene bzw Stromschienenanordnung wird die Statik des Traversensystems nicht geschwächt. Durch die Anordnung der Steckkontakte an den Stirnseiten ist die erfindungsgemäße Stromschiene ebenso modular und steckbar wie das Traversensystem selbst. Wesentlich ist aber die erfindungsgemäße Zwangserdung der Traverse über die Befestigungselemente zwischen Stromschiene bzw Stromschienenanordnung und Traverse. Innerhalb des Stromschienengehäuses sind die Befestigungselemente direkt geerdet, oder über eine Erdung des Stromschienengehäuses selbst. Somit ergibt sich in Lösung der Aufgabe ein modulares, einfach verlegbares Stromverteilungssystem, sowie eine sichere Erdung sowohl der Stromschiene bzw des Stromschienengehäuses der anschließbaren Verbaucher sowie der Traverse selbst. Auf diese Weise kann die sicherheitsrelevante Erdung der Traversenanordnung nie vergessen werden.

Im Übrigen ist mit Stromschiene die Anordnung von Leiterschienen in einem Gehäuse gemeint. Üblicherweise werden solche Stromschienen auch als Stromverteilerleisten bezeichnet, und bestehen aus einem länglichen Gehäuse in dem die Leiterbahnen oder Leiterschienen oder Kabel angeordnet sind, und diese mit Steckdosenkontakten verbunden sind, die am Gehäuse einer solchen Stromverteilerleiste angeordnet sind. Die einfachste Ausführung solcher Stromverteilerleisten ist die transportable Mehrfachsteckdose.

In weiterer, ganz erheblich vorteilhafter Ausgestaltung ist angegeben, dass jede Stromschieneanordnung des

Leitungssystems zusätzlich Datenleitungen enthält und dass entlang ihrer Länge auch verteilt Datensignalanschlüsse angeordnet sind. D.h. es werden auch Datenleitungen innerhalb dieser Stromschiene verlegt. Dies ist eine weitere deutliche Steigerung der Funktionalität. Die Leitungsanschlüsse sowie nunmehr auch die Datenanschlüsse können gleichermaßen durch die stirnseitig platzierten Steckkontakte von Stromschiene zu Stromschiene durchgeschleift werden. Das System ist somit sowohl für die Kraftstromverteilung als auch für die Datensignalverteilung modular.

In weiterer vorteilhafter Ausgestaltung ist daher angegeben, dass die Datensignalanschlüsse XLR Kontakte zur DMX-Signalübertagung, oder XLR zur ADAT-Übertragung, oder Netzwerkbuchsen RJ45, wie z.B für Artnet etc sind.

Eine weiterhin vorteilhafte Ausgestaltung ist, dass jede Stromschiene mindestens einen integrierten Signalverstärker bzw Bussignalverstärker aufweist. Auf diese Weise entsteht eine integrale komplette und modulare Lösung, bei der keinerlei externe Signalverstärker mehr nötig sind. An jeder Stelle eines so mit diesen Stromschienen ausgestatteten Traversensystems liegt auch ein pegelstarkes Datensignal vor.

In weiterer vorteilhafter Ausgestaltung ist vorgesehen, dass die Abmessungen der an den Traversen befestigten Stromschienen und der Traversen selbst so aufeinander abgestimmt sind, dass die Steckkontakte der Stromschienen beim Zusammenfügen der Traversen kontaktierend ineinandergreifen. So ist das Stromschienensystem in gleicher Weise modular wie das Traversensystem.

Innerhalb der Stromschiene kann Einphasen-Wechselspannung verlaufen, aber auch Dreiphasen-Wechselspannung. Bei der Dreiphasigen Lösungen werden die einzelnen Phasen dann auf die verschiedenen Niederspannungssteckverbinder wie Steckdosen bzw Anschlüsse verteilt. So ist demnach weiter ausgestaltet, dass jede Stromschiene des Leitungssystems entlang ihrer Länge verteilt angeordnete Niderspannungssteckverbinder wie Schutzkontaktsteckdosen, oder CEE- oder Powercon- oder Hartinganschlüsse enthält.

In weiterer vorteilhafter Ausgestaltung ist angegeben, dass jede Stromschiene zusätzlich zur externen Einspeiseabsicherung in die Stromschiene integrierte Sicherungsautomaten zur Einzel-Absicherung der Niederspannungssteckverbinder bspw der Schutzkontaktsteckdosen enthält. Auf diese Weise ist JEDE EINZELNE Steckdose lastmäßig limitierbar, so dass sichergestellt werden kann, dass die Stromtragfähigkeit der Steckdose selbst, sowie der in der Stromschiene selbst verlaufenden Hauptleitungen durch ein Vielzahl von aktiv BETRIEBENEN Steckendosen nicht überlastet werden kann. Diese Gesamtabsicherung erfolgt dann zusätzlich noch über die externe Einspeiseabsicherung. Dies ist ebenfalls ein wesentliches Sicherheitsmerkmal, was in herkömmlichen Stromschienen so in dieser Form gar nicht zu finden ist.

Die oben genannte Ausführung wird somit so ermöglicht, indem die Absicherungsleistungen der Sicherungsautomaten jeweils so bemessen sind, dass diese kleiner oder gleich der gewünschten Stromtragfähigkeit der jeweiligen Kraftstromanschlüsse (Steckdosen) sind. Dies erscheint zwar trivial, ist in diesem sehr speziellen Anwendungsfall aber von besonderer Bedeutung.

Schließlich ist das System noch schutznormmäßig ausgestaltet, derart dass die Kontakte des Leitungssystems sowie die Stromschienenanordnung selbst staub- und spritzwasser-geschützt nach IP 44 ausgeführt sind.

Ein Ausführungsbeispiel der Erfindung ist in der Zeichnung dargestellt und nachfolgend näher beschrieben.

Es zeigt
- Figur 1:: Eine Stromschiene zur Anordnung an einer Traverse
- Figur 2:: Modularität durch Steckverbindung
- Figur 3:: Steckbarkeit und Steckkontaktverteilung
- Figur 3:: Alternative zu Figur 3

Figur 1 zeigt eine perspektivische Ansicht auf die Stromschienenanordnung. Die Stromschiene enthält ein längserstrecktes Gehäuse 2 in dem Leiterbahnen als Leiterschienen angeordnet sind, die hier nicht weiter dargestellt sind. Bei 1-Phasen-Wechselstrom sind dies die Phase L, der Nulleiter N und die Erdungsleitung.

Bei 3-Phasen-Wechselstrom sind dies die Phasen L1, L2 und L3, sowie der Nulleiter und der Erdungsleiter.
Im letztgenannten Fall können die drei Phasen auf verschiedene Steckdosen unterverteilt werden.
Die hier dargestellte Stromschiene 2 ist Teil eines modularen Systems vieler Stromschienen, die in der beschriebenen Weise zuerst an die Traversen 1 befestigt werden und dann zusammen mit den Traversen 1 zu einem Traversensystem aufgebaut (zusammengefügt) werden.
Die Traverse besteht in diesem Beispiel aus vier sogenannten Gurtrohren. Diese sind mit hier aus Übersichtsgründen nicht weiter dargestellten Querträgern oder einen Art Fachwerk miteinander verbunden und verstrebt.
Die Stromschiene 2 unten wird von der dortig dargestellten Position quasi nach oben gedreht und zwischen die Gurtrohre geschoben. An einem hier dargestellten Querrohr 1' wird dann das Befestigunsgelement 5 und am anderen Ende der Stromschiene entsprechend mit dem Befestigungselement 4 eine mechanische Verbindung hergestellt.

Die Stromschiene 2 ist dann in der hier gestrichtelt dargestellten Position innerhalb der Traverse 1 angeordnet und befestigt. Dabei liegen die elektrischen Steckkontakte in etwa auf derselben Ebene wie die mechanischen Ankopplungstellen der Traversen miteinander.

Die Stromschiene 2 wird dabei über die Befestigungselemente 4 und 5 mit der jeweiligen Traverse 1 verbunden. Die Befestigungselemente 4 und 5 sind metallisch, also elektrisch leitend und innerhalb der Stromschiene bzw des Stromschienengehäuses 2 mit dem Erdungsleiter verbunden. Da die Traversen ebenfalls metallisch sind, wird hierüber die erfindungsgemäße Zwangserdung der Traverse erzielt. Dieselbe wird dann nach der Montage an das Stromnetz und an ein Datensignalsystem angeschlossen.
Stirnseitig sind Steckkontakte 3 angeordnet. Da erfindungsgemäß nicht nur Kraftstrom verteilt werden soll, sondern auch Datensignale von Traverse zu Traverse und dort beliebig abgreifbar weitergeleitet werden sollen, sind auch Datenleitungen mit in die Stromschiene implementiert. Diese sind mit den stirnseitigen Datensignalsteckern 31 kontaktiert, während die Kraftstromleitungen mit den Kontaktstiften 30 verbunden sind. Dabei sind die Steckkontakte 3 als männliche (male) Steckkontaktanordnung ausgebildet. An der gegenüberliegenden Stirnseite einer solchen gerade Stromschiene ist dann der komplementäre Steckkontakt (female) 3' platziert. So können die Stromschienen direkt aneinander gesteckt werden.

Wichtig ist hierbei dass bei dieser Ausführung die Kontaktierebene der Stromschiene in etwa gleich der mechanischen Verbindungsebene der Traverse 1 ist, in der Form dass der mechnische Verbindungshub und der elektrische Verbindungshub so gleich sind, dass bei Zusammenstecken der einzelnen Traversen zugleich dabei auch die elektrischen Steckkontakte zusammengefügt werden.

Das Stromschienengehäuse enthält an seiner Oberseite 2b die Befestigungselemente 4 und 5 und an seiner Unterseite 2a die verteilt angeordneten Steckdosen 10 und Signalanschlüsse 11.

In Figur 2 wird die Oberseite 2b des Stromschienengehäuses 2 dargestellt. Dort sind entlang der Längserstreckung des Stromschienengehäuses sowohl Schutzkontaktsteckdosen 10 oder jede Form möglicher Niederspannungssteckverbinder als auch Datenanschlüsse bzw Datenanschlusskontakte 11 angeordnet. Hier nicht weiter dargestellt, sind die Vorsehung von Sicherungsautomaten, die die einzelnen Steckdosen in der oben beschriebenen Weise einzeln absichern, um die angeschlossene Leistung pro Steckdose so zu limitieren, das es zu keiner Belastung der Stromschiene über der Stromtragfähigkeitsgrenze der in dem Stromschienengehäuse angeordneten Leiterbahnen oder Leiterschienen kommen kann.

Innerhalb des Stromschienengehäuses verlaufen auch Datensignaleitungen die über die Kontakte 31 von Schiene zu Schiene weitergeleitet werden.
Um Datensignale aufzufrischen sind in den Stromschienen integrierte Signalverstärker oder Signalauffrischer mit implementiert. Ist die Stromschiene in der Traverse montiert, so zeigen vorzugsweise die elektrischen Anschlüsse 10 und 11 nach oben, also in die Traverse hinein, gemäß Figur 1.

In Figur 3 sind Beispiele für die Interkonnexion von Stromschienen gezeigt. Zur Montage wird in der Regel so vorgegangen, dass das jeweilige Stromschienengehäuse 2 über die Befestigungselemente 4, 5 an der jeweiligen Traverse 1 befestigt wird. Dann werden die Traversen zusammengesteckt und synchron werden über die Steckverbinder 20 und 21 auch die elektrischen Durchverbindungen bewerkstelligt. Dabei ist von besonderer Bedeutung dass ein solcher Durchverbinder ebenfalls sowohl Durchverbinder für Kraftstrom als auch für Datensignale in einer jeweils gemeinsamen Steckverbinderanordnung 20, 21 mit enthält.
Die Steckverbinder können zur Bewerkstelligung aller Montagefreiheitsgrade sowohl als gerader Durchverbinder, als auch als T-Verbinder ausgestaltet sein.

Eine dennoch effizientere und einfachere Interkonnexion der Stromschienen 2 ist in Figur 4 dargestellt.
Dort ist die Systematik von male und female Steckkontakten verwendet. D.h bei einer geraden Stromschiene 1 ist an einer Stirnseite eine male-Steckkontakt 3 und an der gegenüberliegenden Seite ein komplementärer female Steckkontakt. So kann eine Stromschiene an die anderer gesteckt werden.
Im unteren Bildteil von Figur 4 ist eine T-förmig verlaufende Stromschiene dargestellt. Dabei ist die Verteilung von female-Steckkontakten und male-Steckkontakten so verteilt, dass links ein male-Steckkontaktanschluss, rechts ein female-Steckkontaktanschluss, und am T-Stück ebenfalls ein female-Steckkontaktanschluss angeordnet ist.

So kann dann die weitere Verbindung mit anderen Stromschienen, bzw Traversen-Stromschienen-Anordnungen vorgenommen werden.

### Bezugszeichenliste:

- 1: Traverse
- 2: Stromschiene
- 2a: Unterseite der Stromschiene
- 2b: Oberseite der Stromschiene
- 3: Steckkontakt male 3' komplementärer Steckkontakt female
- 4: Befestigungselement
- 5: Befestigungselement

- 10: Schutzkontaktsteckdose
- 11: Datensteckkontakte DMX

- 20: Steckverbinder gerade
- 21: Steckverbinder gerade plus T-Verbindung

- 30: Kraftstromkontakte
- 31: Datensignalkontakte

## Patentansprüche

1. Stromschiene, die aus elektrischen Leitungen innerhalb eines längs erstreckten geschlossenen Gehäuses besteht, wobei das Gehäuse die elektrischen Leitungen umgibt und an dessen Enden Steckkontakte (3, 30, 31) angeordnet sind, und das Gehäuse mit integrierten mechanischen elektrisch leitenden und geerdeten Befestigungselementen (4, 5) versehen ist,
**dadurch gekennzeichnet,**
**dass** die Stromschiene als elektrisches Leitungssystem für ein aus zusammensteckbaren Traversen bestehendes Traversensystem im Messe- und Ladenbau eingesetzt wird, derart, dass die Stromschiene ebenso modular und steckbar ist, wie das Traversensystem selbst, indem die elektrischen Steckkontakte der in der Traverse angeordneten und befestigten Stromschiene in etwa auf derselben Ebene sind, wie die mechanischen Ankopplungsstellen der Traversen, und dass durch Befestigung der Stromschiene bzw des Stromschienengehäuses (2) an der Traverse (1) eine Zwangserdung des Traversensystems gegeben ist.

2. Stromschiene nach Anspruch 1,
**dadurch gekennzeichnet,**
**dass** jede Stromschiene bzw Stromschienanordnung (2) des Leitungssystems zusätzlich Datenleitungen enthält und dass entlang ihrer Länge auch verteilt Datensignalanschlüsse (11) angeordnet sind.

3. Stromschiene nach Anspruch 1 oder 2,
**dadurch gekennzeichnet,**
**dass** die Datensignalanschlüsse (11) XLR Kontakte zur DMX-Signalübertagung sind.

4. Stromschiene nach einem der vorhergehenden Ansprüche,
**dadurch gekennzeichnet,**
**dass** jede Stromschiene- oder Stromschienenanordnung (2) mindestens einen integrierten Signalverstärker bzw Bussignalverstärker aufweist.

5. Stromschiene nach einem der vorhergehenden Ansprüche,
**dadurch gekennzeichnet,**
**dass** die Abmessungen der an den Traversen (1) befestigten Stromschienen (2) und der Traversen selbst so aufeinander abgestimmt sind, dass die Steckkontakte (3, 30, 31) mehrerer Stromschienen beim Zusammenfügen der Traversen (1) kontaktierend ineinandergreifen.

6. Stromschiene nach einem der vorhergehenden Ansprüche,
**dadurch gekennzeichnet,**
**dass** jede Stromschiene (2) des Leitungssystems entlang ihrer Länge verteilt angeordnete Niederspannungssteckverbinder wie Schutzkontaktsteckdosen (11), oder CEE- oder Powercon- oder Hartinganschlüsse enthält.

7. Stromschiene nach einem der vorhergehenden Ansprüche,
**dadurch gekennzeichnet,**
**dass** jede Stromschiene (2) integrierte Sicherungsautomaten zur Absicherung der Niederspannungssteckverbinder , d.h. bspw der Schutzkontaktsteckdosen (11) enthält.

8. Stromschiene nach Anspruch 7,
**dadurch gekennzeichnet,**
**dass** die Absicherungsleistungen der Sicherungsautomaten jeweils so bemessen sind, dass diese kleiner oder gleich der gewünschten Stromtragfähigkeit der jeweiligen Kraftstromanschlüsse (Steckdosen) sind.

9. Stromschiene nach einem der vorhergehenden Ansprüche,
**dadurch gekennzeichnet,**
**dass** die Kontakte des Leitungssystems sowie die Stromschienenanordnung selbst staub- und spritzwasser-geschützt nach IP 44 ausgeführt sind.

10. Stromschiene nach einem der vorhergehenden Ansprüche,
**dadurch gekennzeichnet,**
**dass** die Stromschiene auch für den Bühnenbau eingesetzt wird.

## Claims

1. Busbar which consists of electrical lines within an elongate closed housing, wherein the housing surrounds the electrical lines and plug contacts (3, 30, 31) are arranged at the ends of the said housing, and the housing is provided with integrated mechanical electrically conductive and earthed fastening elements (4, 5),
**characterized**
**in that** the busbar, as an electrical line system for a crossmember system consisting of crossmembers which can be plugged together, is used in exhibition construction and shopfitting in such a way that the busbar is likewise modular and can be plug-connected, like the crossmember system itself, by the electrical plug contacts of the busbar which is arranged and fastened in the crossmember being in approximately the same plane as the mechanical coupling points of the crossmembers, and in that forced earthing of the crossmember system is provided by fastening the busbar or the busbar housing (2) to the crossmember (1).

2. Busbar according to Claim 1,
**characterized**
**in that** each busbar or busbar arrangement (2) of the line system additionally contains data lines, and in that data signal connections (11) are also arranged in a distributed manner along the length of the said busbar or busbar arrangement.

3. Busbar according to Claim 1 or 2,
**characterized**
**in that** the data signal connections (11) are XLR contacts for DMX signal transmission.

4. Busbar according to one of the preceding claims,
**characterized**
**in that** each busbar or busbar arrangement (2) has at least one integrated signal amplifier or bus signal amplifier.

5. Busbar according to one of the preceding claims,
**characterized**
**in that** the dimensions of the busbars (2) which are fastened to the crossmembers (1) and the crossmembers themselves are matched to one another such that the plug contacts (3, 30, 31) of a plurality of busbars interengage in a contact-making manner when the crossmembers (1) are joined.

6. Busbar according to one of the preceding claims,
**characterized**
**in that** each busbar (2) of the line system contains low-voltage plug connectors, such as shock-proof plug sockets (11) or CEE or powercon or Harting connections, which are arranged in a distributed manner along the length of the said busbar.

7. Busbar according to one of the preceding claims,
**characterized**
**in that** each busbar (2) contains integrated automatic circuit breakers for protecting the low-voltage plug connectors, that is to say for example the shock-proof plug sockets (11).

8. Busbar according to Claim 7,
**characterized**
**in that** the protection levels of the automatic circuit breakers are each such that they are less than or equal to the desired current-carrying capacity of the respective power current connections (plug sockets).

9. Busbar according to one of the preceding claims,
**characterized**
**in that** the contacts of the line system and also the busbar arrangement itself are designed to be dirt- and splash-proof in line with IP 44.

10. Busbar according to one of the preceding claims,
**characterized**
**in that** the busbar is also used for stage construction.

## Revendications

1. Barre-bus, laquelle se compose de lignes électriques à l'intérieur d'un boîtier fermé étendu en longueur, le boîtier entourant les lignes électriques et des contacts à enficher (3', 30, 31) étant disposés à ses extrémités, et le boîtier étant pourvu d'éléments de fixation (4, 5) mécaniques intégrés, électriquement conducteurs et reliés à la terre,
**caractérisée en ce**
**que** la barre-bus est utilisée en tant que système de ligne électrique pour un système de traverses composé de traverses pouvant être assemblées par emboîtement dans la construction de stands d'exposition et de magasins, de telle sorte que la barre-bus est tout aussi modulaire et emboîtable que le système de traverses lui-même, en ce que les contacts à enficher électriques de la barre-bus qui est disposée et fixée dans la traverse se trouvent approximativement dans le même plan que les points d'accouplement mécaniques des traverses, et qu'une mise à la terre forcée du système de traverses est réalisé par la fixation de la barre-bus ou du boîtier de barre-bus (2) à la traverse (1).

2. Barre-bus selon la revendication 1,
**caractérisée en ce que** chaque barre-bus ou arrangement de barre-bus (2) du système de lignes contient en plus des lignes de données et **en ce que** des bornes de signal de données (11) distribuées sont également disposées sur sa longueur.

3. Barre-bus selon la revendication 1 ou 2,
**caractérisée en ce que** les bornes de signal de données (11) sont des contacts XLR destinés à la transmission de signaux DMX.

4. Barre-bus selon l'une des revendications précédentes, **caractérisée en ce que** chaque barre-bus ou arrangement de barre-bus (2) possède au moins un amplificateur de signal ou un amplificateur de signal de bus intégré.

5. Barre-bus selon l'une des revendications précédentes, **caractérisée en ce que** les dimensions des barres-bus (2) fixées aux traverses (1) et des traverses elles-mêmes sont accordées les unes aux autres de telle sorte que les contacts à enficher (3, 30, 31) de plusieurs barres-bus viennent en prises les uns dans les autres avec mise en contact lors de l'assemblage des traverses (1).

6. Barre-bus selon l'une des revendications précédentes, **caractérisée en ce que** chaque barre-bus (2) du système de lignes contient des connecteurs enfichables à basse tension distribués sur sa longueur, comme par exemple des prises électriques avec terre (11) ou encore des raccords CEE ou powerCON ou Harting.

7. Barre-bus selon l'une des revendications précédentes, **caractérisée en ce que** chaque barre-bus (2) contient des disjoncteurs intégrés destinés à la protection des connecteurs enfichables à basse tension, c'est-à-dire par exemple des prises électriques avec terre (11).

8. Barre-bus selon la revendication 7,
**caractérisée en ce que** les puissances de protection des disjoncteurs sont respectivement dimensionnées de telle sorte que celles-ci sont inférieures ou égales à la capacité de charge en courant souhaitée des raccords à courant fort (prises électriques) respectifs.

9. Barre-bus selon l'une des revendications précédentes, **caractérisée en ce que** les contacts du système de lignes ainsi que l'arrangement de barre-bus lui-même est exécuté protégé contre la poussière et les projections d'eau selon IP 44.

10. Barre-bus selon l'une des revendications précédentes, **caractérisée en ce que** la barre-bus est également utilisée pour la construction de plates-formes.
